# EUROPÄISCHE PATENTSCHRIFT

(11) **EP 1 027 167 B1**
(45) Veröffentlichungstag und Bekanntmachung des Hinweises auf die Patenterteilung: **04.01.2006**
(21) Anmeldenummer: 99932725.7
(22) Anmeldetag: 24.06.1999
(51) Int. Cl.: B05C 5/02, B05C 5/04

(54) **KLEBER-AUFTRAGSVORRICHTUNG**
ADHESIVE APPLICATOR DEVICE
APPLICATEUR D'ADHESIF THERMOFUSIBLE

(30) Priorität: 09.07.1998 DE 19830728
(43) Veröffentlichungstag der Anmeldung: 16.08.2000
(73) Patentinhaber: Delle VedoveMaschinenbau GmbH, 33758 Schloss Holte Stukenbrock (DE)
(72) Erfinder: WAGNER, Uwe, D-33335 Gütersloh (DE); HAUBROK, Gerhard, D-32130 Enger (DE)
(74) Vertreter: Hanewinkel, Lorenz
(86) Internationale Anmeldenummer: PCT/EP1999/004395
(87) Internationale Veröffentlichungsnummer: WO 2000/002667

(56) Entgegenhaltungen:
- EP-A- 0 595 295
- DE-A- 4 130 432
- GB-A- 1 496 963
- US-A- 5 305 955

## Beschreibung

Die Erfindung betrifft eine Auftragsvorrichtung für Heißschmelzkleber, mit einem Gehäuse mit einer Kleberzuführung und einem in einem Düsenkörper verstellbaren Düsenschlitz zum Kleberaustritt, wobei der Düsenschlitz durch zwei linear gegeneinander verstellbare Düsenschieber in eine Kleber-Auftragsbreite einstellbar ist und wobei die beiden Düsenschieber von jeweils einer Schieberleiste mit an den beiden einander benachbarten Leistenenden quer zur Leisten-Längsrichtung jeweils abstehender flacher Zungen oder zungenförmiger Schwerter gebildet sind.

Eine derartige Vorrichtung ist aus der EP 0 595 295 A bekannt. In dem Düsenkörper erstreckt sich über die ganze Düsenbreite eine Bohrung und radial zu dieser ein Kleberaustrittsschlitz. In der Bohrung sind von beiden Seiten je ein Rohr verschieblich eingesetzt, das am innenliegenden Ende radial ein Schwert trägt, das sich durch den Schlitz erstreckt, so daß der Kleberaustritt in dem Schlitzbereich zwischen den beiden Schwertern stattfindet. Das Rohr und das Schwert weisen jeweils eine endseitige Dichtung auf, die verhindern soll, daß Klebstoff in den dünnen Spalt zwischen diesen und dem Düsenkörper eintritt und sie dort festkleben und eine spätere Verstellung behindern würde, was eine Demontage für eine Reinigung erforderlich machen würde. Wird jedoch der Kleber in den Rohren durch Feuchtigkeitseintritt in Ruhepausen fest, so müssen die Schieber ausgetauscht weden. Die Kleberzuführung an den Rohrenden hat den Nachteil, daß die Zuführungen bewegliche Schläuche sein müssen, die bei einer breiten Schlitzeinstellung weit über den Düsenkörper hinausragen.

Weiterhin ist aus der DE 41 30 432 A eine Auftragsvorrichtung für schaum- oder pastenförmige Medien bekannt, bei der ein geschlitztes Rohr mit von beiden Seiten über Mutter/Spindelantriebe verstellbare Kolben, die jeweils einen radial in den Schlitz ragenden Dichtansatz tragen. Das Rohr weist mittig einen Zuführstutzen für das Medium auf, wodurch bei breit eingestelltem Austrittsschlitz, also auseinandergestellten Kolben, die Druckverteilung zu den Seiten des Auftragsbereichs stark abfällt, was zu einer unscharfen Randausbildung führen kann.

Weiterhin ist aus der US 5,305,955 eine breiteneinstellbare Auftragsvorrichtung für Schmelzkleber bekannt, bei der von einer sich quer durch den Düsenstock erstreckenden Bohrung viele radiale Austrittsbohrungen zu einer Düsenmündung führen und in dei Querbohrung Einstellspindeln beidseitig hineinragen. Bei einem Verstellen der Spindeln im Betrieb bleibt Klebstoff in den Radialbohrungen und härtet dort aus, wo er nur schwer zu entfernen ist. Zudem ist die Klebestoffzuführung zentral in de Querbohrung geführt, so daß ein Druckabfall zu den Rändern des Klebstoffaustrittes auftritt.

Weiterhin ist aus der GB 1 496 963 A eine motorische Austrittsbreiteneinstellung, die in einem Austrittsschlitz eingepaßte Schieber verstellt, bekannt.

Aufgabe der Erfindung ist es, unter Vermeidung der vorgenannten Mängel, den Düsenschlitz der Kleber-Auftragsvorrichtung in einfacherer Weise in der jeweiligen Auftragsbreite ohne Montagearbeiten an der Auftragsvorrichtung individuell einstellbar auszuführen und während der Produktionsstillstandzeit den Düsenschlitz gegen Beeinflussungen des Klebers von außen her geschützt zu verschließen.

Diese Aufgabe wird erfindungsgemäß durch die kennzeichnenden Merkmale des Patentanspruchs 1 gelöst.

Vorteilhafte Weiterbildungen der Aufgabenlösung sind in den übrigen Unteransprüchen enthalten.

Der Kleber wird auf einem günstigen Kleber-Laufweg von der Zuführung bis zum Austritt aus dem Düsenschlitz gegen Aushärten geschützt geführt.

Durch die Merkmale der Erfindung werden bei der vorliegenden Vorrichtung zum Auftragen von Heißschmelzkleber folgende Vorteile erreicht:
1. Die Düsenschieber sind von im Querschnitt prismaförmigen Leisten mit an dem der Nullstellung zugewandten Längenende angeordneten Zungen bzw. zungenförmigen Schwertern gebildet und diese prismaförmigen Schieberleisten mit den Zungen liegen in entsprechenden Schieberführungen und dem Schieberschlitz und aufgrund des aufzutragenden Klebers mittels Druck werden die Schieberleisten mit den Zungen (Schwertern) fest an die Gegenflächen der Schieberführungen und des Düsenschlitzes gedrückt, so daß stets in jeder Einstellung der Schlitzdüsenbreite und auch im geschlossenen Zustand der Schlitzdüse, bei dem die Stirnenden mit den Zungen (Schwertern) in der Nullstellung dicht aneinander liegen, eine sichere Abdichtung nach außen hin erfolgt.
2. Durch diese dichte Führung und den dichten Verschluß der Schieber in der Nullstellung wird ein geschlossenes Klebersytem erreicht, so daß der Kleber beim Stillstand der Vorrichtung von außen nicht (z.B. durch Luft) beeinfluß wird un somit nicht aushärten kann.
3. Die gesamte Vorrichtung ist aus wenigen Bauteilen einfach und kostengünstig aufgebaut, leicht zu montieren, benötigt aufgrund der Düsenschlitz-Einstellung und der Kleberführung keine ständige Wartung und ist sowohl für den horizontalen als auch für den vertikalen Kleberauftrag auf die verschiedenen laufenden Materialien einsetzbar.
4. Die Einstellung der Düsenschlitzbreite auf die Werkstückbreite läßt sich einfach manuell über Gewindespindeln und Linearführungen stufenlos vornehmen.
5. Die Einstellung der Düsenschlitzbreite ist weiterhin abhängig von der Breite des durchlaufenden Werkstückes bzw. dem Lauf (Gerad-, Schräg- oder Schlingerlauf) elektronisch durch Sensoren automatisch sicher durchführbar;
6. ein die absolute jeweilige Breite des durchlaufenden Werkstückes erfassender Wegaufnehmer steuert eine Kleber-Dosiereinrichtung zum exakten Kleberauftrag.

Auf den Zeichnungen ist ein Ausführungsbeispiel der Erfindung dargestellt, welches nachfolgend näher erläutert wird. Es zeigt:
- Fig. 1: eine Kleberauftragsvorrichtung mit verstellbarer Schlitzdüse mit teilweise geschnittenem Düsenkörper, Schieber und Schieberführungen;
- Fig. 2: eine Seitenansicht eines Längenteiles der Auftragsvorrichtung im teilweisen Schnitt,
- Fig. 3: eine Draufsicht im teilweisen Schnitt des Vorrichtungsbereiches nach Fig. 2;
- Fig. 4: eine Draufsicht eines Längenteiles der Vorrichtung mit Düsenschlitz und durch Gewindespindeln verstellbaren Schiebern,
- Fig. 5 und 6: schematische Stirnansichten einer horizontal (Fig. 5) und einer vertikal (Fig. 6) Kleber auf Werkstücke auftragenden Vorrichtung,
- Fig. 7: eine schematische Darstellung einer Düsenschieber-Ein- und Verstellung mit Kantenfühlern und Wegaufnehmer.

Die Vorrichtung (AV) zum Auftragen von Heißschmelzkleber (HK) auf Werkstücke (W) aus Holz oder Holzwerkstoff in Form von Rollenmaterial, Streifen, Tafeln o. dgl. weist ein Gehäuse (1) mit Kleberzuführung (2) und verstellbarem Düsenschlitz (3) zum Kleberaustritt auf. Der Düsenschlitz (3) ist durch zwei linear gegeneinander verstellbare Düsenschieber (4) -auch nur "Schieber" genannt- in der Kleber-Auftragsbreite (B) einstellbar.

Die beiden Schieber (4) sind dabei von 0 bis zu einem Maximalwert stufenlos auf die Auftragsbreite (B) verstellbar. Die Nullstellung ist dabei die Breitenmitte des Düsenschlitzes (3), auf der die beiden Düsenschieber (4) mit ihren Stirnenden zusammenstoßen und dabei den Düsenschlitz (3) verschließen. Von dieser Düsenschlitz-Breitenmitte aus werden die beiden Düsenschieber (4) in entgegengesetzte Richtungen bis auf den max. Verschiebeweg auseinandergefahren, so daß der Düsenschlitz (3) dann vollständig geöffnet und die größte Schlitz- und somit Auftragsbreite (B) erreicht ist.

Die beiden Düsenschieber (4) können synchron gemeinsam gleichlaufend auf die jeweilige Auftragsbreite (B) eingestellt werden.

In bevorzugter Weise werden die beiden Düsenschieber (4) unabhängig voneinander gegeneinander verstellt.

Die beiden Düsenschieber (4) können von der Mitte (Nullstellung) der Auftragsbreite (B) des Düsenschlitzes (3) aus gleich groß und unterschiedlich groß gegeneinander verstellt werden.

Somit besteht die Möglichkeit, nur einen Düsenschieber (4) zu verstellen und den anderen Düsenschieber (4) nicht, oder aber es wird ein Düsenschieber (4) mehr und der andere weniger weit verstellt. Hierdurch ist ein gegenüber der 0-Stellung einseitiger oder versetzter Leimauftrag möglich.

Die beiden Düsenschieber (4) sind identisch ausgebildet und von jeweils einer Schieberleiste (5) mit an den beiden einander benachbarten Leistenenden quer zur Leisten-Längsrichtung abstehenden flachen Zungen (6) gebildet; die Zungen (6) bilden zungenförmige Düsenschieber-Schwerter (6).

Die beiden Schieberleisten (5) haben jeweils einen Prismaquerschnitt und an einer Dreieckkante steht das zungenförmige Schwert (6) in der Ebene der Querschnittshalbierenden ab; die Schwerter (6) haben eine rechteckige oder quadratische dünne Plattenform.

Das Gehäuse (1) setzt sich aus einen blockförmigen Düsenkörper (7) und zwei daran durch Schrauben (9) befestigten, den Düsenschlitz (3) freilassenden Schieberführungen (8) in Profilleistenform zusammen.

Die Schieberleisten (5) liegen mit über der dem zungenförmigen Schwert (6) gegenüberliegenden ebenen Dreieckfläche (5a) an einer ebenen, einen Kleber-Austrittskanal (10) aufweisenden Fläche (7a) des Düsenkörpers (7) und mit ihren beiden anderen ebenen Dreieckflächen (5b) an Gegenflächen (8a) der beiden Schieberführungen (8) formschlüssig an; die Schieberleisten (5) greifen mit ihren Zungen (6) in den von den beiden Schieberführungen (8) freigelassenen Düsenschlitz (3) ein.

Die beiden Schieberführungen (8) haben beiderseits des Düsenschlitzes (3) über die Schieberführungen (8) geringfügig abstehenden Dichtleisten (8b), die einstückig an die leistenförmigen Schieberführungen (8) angeformt sind und einen eckigen, wie quadratischen oder rechteckigen Querschnitt zeigen. Die zungenförmigen Schwerter (6) schließen mit den quer zur Zungenebene verlaufenden Außenseiten der Dichtleisten (8b) bündig ab.

Außen an den Schieberführungen (8) und dem Düsenkörper (7) ist je eine die Gegenflächen (8a) der Schieberführungen (8) für die Schieberleisten (5) abstandsstabilisierende, in Schieberlängsrichtung verlaufende Druckleiste (11) mittels Schrauben (12) befestigt.

Der Düsenkörper (7) besitzt an seinen den Schiebern (4) gegenüberliegenden Flächen (7b) jeweils zwei mit Abstand zueinander von der Mitte der Düsenschlitzbreite aus auf einer gemeinsamen Linie bis etwa zur maximalen Düsenschlitzbreite verlaufende Verteilerkanäle (13), von denen in dem in der maximalen Schlitzbreite liegenden Ende je ein Abzweigkanal (14) zu dem über die gesamte Länge der beiden Verteilerkanäle (13) durchgehend verlaufenden Austrittskanal (10) abgeht.

An den Düsenkörper (7) ist ein Kleber-Zuführgehäuse (2) mit einem auswechselbaren Filter (2a), einer Kleber-Zuführleitung (15) und zu den Verteilerkanälen (13) im Düsenkörper (7) geführten Zuführkanälen (16, 16a) angeschlossen.

Die in die Verteilerkanäle (13) einmündenden Zuführkanäle (16a) liegen in einem der Schlitzbreitenmitte benachbarten Längenbereich der Verteilerkanäle (13) und somit mit Abstand zu den beiden endseitigen Abzweigkanälen (14); durch diese Anordnung und Ausbildung der Kanäle (16a, 13, 14 und 10) ist eine Kleberführung geschaffen, bei der der Kleber (HK) auf einem verhältnismäßig großen Umlaufweg bis zum Düsenschlitz (3) ständig in Bewegung ist und somit kein Aushärten des Klebers (HK) in toten Ecken erfolgen kann.

Die beiden Düsenschieber (4) werden durch je eine in einer Halterung (17) des Gehäuses (1) drehbar gelagerte, manuell verdrehbare Gewindespindel (18) unabhängig voneinander stufenlos verstellt; dabei ist jeder Schieber (4) über einen endseitig befestigten und an einer Linearführung (19) fixiert und verschiebbar gehaltenen Übertragungblock (20) mit einer auf der Gewindespindel (18) sitzenden Antriebsmutter (21) gekoppelt. Der Übertragungsblock (20) ist jeweils aus einem am Schieberleistenende befestigten Hebel (20a), einem in der Linearführung (19) laufenden und den Hebel (20a) lagefixierenden Führungsklotz (20b) und einem den Führungsklotz (20b) mit der Mutter (21) verbindenden Verbindungsstück (20c) gebildet.

Die beiden Gewindespindeln (18) werden durch eine Handkurbel (nicht gezeigt) verdreht, die auf die jeweils zu verstellende Spindel (18) aufgesteckt wird. Die Spindeln (18) weisen hierzu jeweils an einem ihrer Spindelenden einen Aufsteckmehrkant (18a) auf. Diese Spindelenden mit dem Aufsteckmehrkant (18a) sind als Bedienende parallel an einer Seite aus der Vorrichtung geführt. Die beiden Spindeln (18) sind unterschiedlich lang und die eine Spindel (18) geht vom Bedienende (Spindelende) zum ersten Schieber (4) und die andere, längere Gewindespindel (18) zum zweiten Schieber (4).

Mit (22) ist die elektrische Baueinheit für die Heizung (23) des Klebers (HK) und das Druckorgan zum Auftragen des Klebers (HK) unter Druck bezeichnet.

Die Vorrichtung (AV) arbeitet in bevorzugter Weise mit dem Kleberauftrag in Horizontalrichtung bei vertikal laufendem Werkstück (W) -Fig. 5-, kann aber auch gemäß Fig. 6 mit vertikalem Kleberauftrag auf das horizontal liegende und/oder laufende Werkstück (W) arbeiten.

In Fig. 7 ist eine Einrichtung zur elektrischen Düsenschieberpositionierung und Arbeitsbreitenerfassung der Vorrichtung (AV) dargestellt, welche vom durchlaufenden Werkstück (W) gesteuert wird.

Mit dieser Einrichtung sind die beiden Düsenschieber (4) mit den Kanten (K) des durchlaufenden Werkstückes (W) zusammenwirkenden Kantenfühlern (30) unabhängig voneinander auf die Breite (B) des Düsenschlitzes (3) und dessen Position zum Werkstück (W) steuerbar und/oder durch Wegaufnehmer (31) wird die jeweilige Düsenschlitzbreite (B) erfaßt und die ermittelte Düsenschlitzbreite (B) als elektrisches Signal (S) an eine Klebermengen-Dosiervorrichtung weitergeleitet.

Die beiden Kantenfühler (30) weisen jeweils einen mit der Werkstückkante (K) zusammenwirkenden Sensor (32) auf, und sind mit jeweils einem den Düsenschieber (4) linear verfahrenden Stellantrieb (33) mechanisch verbunden.

Der Belegungsgrad des Sensors (32) des Kantenfühlers (30) durch die Werkstückkante (K) bewirkt ein elektrisches Signal (S), welches an den zugeordneten Stellantrieb (33) zur dessen Laufrichtung und Fahrgröße für die Düsenschieber-Einstellung abgegeben wird. Je nach Größe der Abdeckung des Sensors (32) durch die Werkstückkante (K) erfolgt die Düsenschiebersteuerung. Sind beide Sensoren (32) von der zugeordneten Werkstückkante (K) jeweils zu 50% bedeckt, ist ein Normaldurchlauf des Werkstückes (W) vorhanden, d.h. die Breite und die Laufrichtung (L) sowie der Werkstücklauf sind gleich und es wird kein elektrisches Signal an die Stellantriebe (33) abgegeben und die Düsenschieber (4) verbleiben in ihrer eingestellten Stellung und der Düsenschlitz (3) behält seine Breite. Wird die Breite des Werkstückes (W) größer oder kleiner oder die Laufrichtung (L) des Werkstückes (W) verändert sich nach links oder rechts oder das durchlaufende Werkstück (W) schlingert im Lauf, dann wird der eine oder andere Sensor (32) mehr oder weniger groß abgedeckt und der veränderte Belegungsgrad wird registriert, der als elektrisches Signal (S) dann an den einen oder anderen oder an beide Stellantriebe (33) zum Aktivieren der Stellantriebe (33) abgegeben wird, die dann in ihrer entsprechenden Laufrichtung und in der Ein- oder Ausfahrgröße gesteuert werden, so daß dadurch die Düsenschieber (4) auf die veränderte Breite (B) oder Lage des Düsenschlitzes eingestellt werden und zwar unabhängig voneinander einzeln oder gemeinsam. Hierbei wird über eine Stellspindel -Gewindespindel-(33a) des Stellantriebes (33) die Halterung (34) verfahren und demzufolge der an der Halterung (34) festgelegte Düsenschieber (4) mit seinem zungenförmigen Schwert (6) linear verschoben.

Der Wegaufnehmer (31) ist mechanisch mit den beiden Kantenfühlern (30) gekoppelt und entsprechend der von den Kantenfühlern (30) eingestellten Düsenschlitzbreite (B) in sich längenverstellbar. Bei dieser Längenverstellung durch ineinandergreifende, teleskopartig auseinander und zusammenfahrbare Bauteile (31a, 31b) wird im Wegaufnehmer (31) durch elektrische Gleitkontakte (31c) der Abstand der Düsenschieber-Schwerter (6) zueinander ermittelt und als elektrisches Signal (S) an die übergeordnete Kleberdosiersteuerung (nicht dargestellt) weitergeleitet.

Die Kantenfühler (30) sind an jeweils einer Halterung (34) angebracht, jede Halterung (34) ist mit dem Stellantrieb (33) bewegungsmäßig und einem Düsenschieber (4) bewegungsstarr verbunden und der in sich längenänderbare oder bewegbare Wegaufnehmer (31) ist zwischen den beiden Halterungen (34) angeordnet und mit seinen beiden Längenenden in Verbindungspunkten (35) an den Halterungen (34) festgelegt.

Somit wird der Wegaufnehmer (31) entsprechend den verstellten Düsenschiebern (4) von den Halterungen (34) mitgenommen, d.h. zusammen- oder auseinandergefahren und dabei der absolute Abstand der zungenförmigen Schwerter (6) zueinander der Düsenschieber (4) ermittelt, die die eingestellte Schlitzbreite (B) begrenzen.

Durch die Wegaufnehmer (31) wird immer die absolute Breite des Auftragsschlitzes (3) ermittelt und dementsprechend auf über die exakte Breite des Werkstückes (W) die entsprechende Kleberauftragmenge aufgebracht, die von der Kleberdosierung gesteuert wird; der Kleberauftrag ist somit immer optimal in der Auftragsbreite, -länge und Menge.

Als Wegaufnehmer (31) können auch andere übliche Meßsysteme eingesetzt werden.

Die motorischen Stellantriebe (33) in der Einrichtung gemäß Fig. 7 sind koaxial zueinander und mit ihren Stellspindeln (33a) ebenfalls koaxial angeordnet.

Die Stellantriebe (33) können auf aber neben dem Wegaufnehmer (31) angeordnet sein und der Antrieb erfolgt durch einen Umschlingungstrieb, wie Zahnriemen, Kette o. dgl.; vom Antriebsritzel des Stellantriebes (33) auf ein auf der Stellspindel (33a) sitzendes Zahnrad (nicht dargestellt).

Die Kantenfühler (30) und der Wegaufnehmer (31) können gemeinsam der Kleberauftragsrichtung zugeordnet werden, oder aber dieser Auftragsvorrichtung (AV) wird bei Handverstellung der Wegaufnehmer (31) wahlweise zugeordnet.

## Patentansprüche

1. Auftragsvorrichtung für Heißschmelzkleber (HK), mit einem Gehäuse (1) mit einer Kleberzuführung (2) und einem in einem Düsenkörper (7) verstellbaren Düsenschlitz (3) zum Kleberaustritt, wobei der Düsenschlitz (3) durch zwei linear gegeneinander verstellbare Düsenschieber (4) in eine Kleber-Auftragsbreite (B) einstellbar ist und wobei die beiden Düsenschieber (4) von jeweils einer Schieberleiste (5) mit an den beiden einander benachbarten Leistenenden quer zur Leisten-Längsrichtung jeweils abstehender flacher Zungen (6) oder zungenförmiger Schwerter gebildet sind,
**dadurch gekennzeichnet, daß** die beiden Schieberleisten (5) jeweils dreikantige Prismen sind und die Zunge (6) oder das Schwert sich jeweils von einer der Dreieckkanten in einer querschnittshalbierenden Ebene erstreckt und der Düsenkörper (7) von zwei daran befestigten, den Düsenschlitz (3) freilassenden profilleistenförmigen Schieberführungen (8) gebildet ist und die Schieberleisten (5) jeweils mit ihrer dem zungenförmigen Schwert (6) gegenüberliegenden ebenen Dreieckfläche (5a) an einer ebenen, einen endseitig gespeisten Kleber-Austrittskanal (10) aufweisenden Fläche (7a) des Düsenkörpers (7) anliegen und mit ihren beiden anderen ebenen Dreieckflächen (5b) an Gegenflächen (8a) der beiden Schieberführungen (8) formschlüssig anliegen und mit ihrer Zunge (6) oder ihrem Schwert in dem von den beiden Schieberführungen (8) freigelassenen Düsenschlitz (3) eingreifen.

2. Auftragsvorrichtung nach Anspruch 1, **dadurch gekennzeichnet, daß** die beiden Schieberführungen (8) beiderseits des Düsenschlitzes (3) je eine über die Schieberführungen (8) geringfügig abstehende Dichtleiste (8b) haben, zwischen die die Zungen (6) oder Schwerter eingreifen und mit denen diese außen bündig abschließen.

3. Auftragsvorrichtung nach einem der Ansprüche 1 oder 2, **dadurch gekennzeichnet, daß** außen an den Schieberführungen (8) und dem Düsenkörper (7) zusätzliche, die Gegenflächen (8a) der Schieberführungen (8) für die Schieberleisten (5) abstandsstäbilisierende Druckleisten (11) befestigt sind.

4. Auftragsvorrichtung nach einem der Ansprüche 1 bis 3, **dadurch gekennzeichnet, daß** die beiden Düsenschieber (4) durch je eine in einer Halterung (17) des Gehäuses (1) drehbar gelagerte, manuell verdrehbare Gewindespindel (18) unabhängig voneinander stufenlos verstellbar sind und dabei jeder Schieber (4) über einen endseitig befestigten und an einer Linearführung (19) fixiert verschiebbar gehaltenen Übertragungsblock (20) mit der auf der Gewindespindel (18) sitzenden Antriebsmutter (21) gekoppelt ist, wobei der Übertragungsblock (20) aus einem am Schieberleistenende befestigten Hebel (20a) lagefixierenden Führungsklotz (20b) und einem den Führungsklotz (20b) mit der Mutter (21) verbindenden Verbindungsstück (20c) gebildet ist.

5. Auftragsvorrichtung nach einem der Ansprüche 1 bis 4, **dadurch gekennzeichnet, daß** die beiden Düsenschieber (4) durch mit den Kanten (K) des durchlaufenden Werkstückes (W) zusammenwirkende Kantenfühler (30) unabhängig voneinander auf die Breite (B) des Düsenschlitzes (3) und dessen Position zum Werkstück (W) gesteuert werden und/oder Wegaufnehmer (31) die jeweilige Düsenschlitzbreite (B) als elektrische Signale (S) an eine Klebermengen-Dosiersteuerung weiterleiten.

6. Auftragsvorrichtung nach Anspruch 5, **dadurch gekennzeichnet, daß** die beiden Kantenführer (30) jeweils einen mit der Werkstückkante (K) zusammenwirkenden Sensor (32) aufweisen und mit jeweils einem den Düsenschieber (4) linear verfahrenden Stellantrieb (33) mechanisch verbunden sind.

7. Auftragsvorrichtung nach Anspruch 6, **dadurch gekennzeichnet, daß** der Sensor (32) des Kantenfühlers (30) durch die Werkstückkante (K) ein elektrisches Signal (S) an den zugeordneten Stellantrieb (33) abgibt.

8. Auftragsvorrichtung nach Anspruch 5, **dadurch gekennzeichnet, daß** der Wegaufnehmer (31) mechanisch mit den beiden Kantenfühlern (30) gekoppelt und entsprechenden der von den Kantenfühlern (30) eingestellten Düsenschlitzbreite (B) in sich längenverstellbar ist und dabei den absoluten Abstand der Düsenschieber (4) zueinander ermittelt und als das elektrische Signal (S) an die Klebermengen-Dosiersteuerung weiterleitet.

9. Auftragsvorrichtung nach einem der Ansprüche 5 bis 8, **dadurch gekennzeichnet, daß** die Kantenfühler (30) an jeweils einer Halterung (34) angebracht sind, jede Halterung (34) mit dem Stellantrieb (33) bewegungsmäßig und einem Düsenschieber (4) bewegungsstarr verbunden ist und der in sich längenänderbare Wegaufnehmer (31) zwischen den beiden Halterungen (34) mit seinen beiden Längenenden in Verbindungspunkten (35) an den Halterungen (34) festgelegt ist.

## Claims

1. An applicator apparatus for hot melt adhesive (HK) comprising a housing (1) with an adhesive feed (2) and a nozzle slot (3) which is adjustable in a nozzle body (7) for adhesive discharge, wherein the nozzle slot (3) is adjustable to an adhesive application width (B) by two nozzle sliders (4) which are linearly displaceable relative to each other, and wherein the two nozzle sliders (4) are each formed by a respective slider bar (5) with tongue-shaped swords or flat tongues (6) projecting at the two mutually adjacent bar ends respectively transversely with respect to the longitudinal direction of the bar,
**characterised in that** the two slider bars (5) are each triangular prisms and the tongue (6) or the sword each extends from a respective one of the triangle edges in a plane bisecting the cross-section and the nozzle body (7) is formed by two slider guides (8) which are fixed thereto and which leave the nozzle slot (3) free and which are in the form of shaped bars and the slider bars (5) each bear with their flat triangular surface (5a) which is in opposite relationship to the tongue-shaped sword (6) against a flat surface (7a) of the nozzle body (7), said surface having an adhesive discharge passage (10) which is fed at the end, and bear with their other two flat triangular surfaces (5b) in positively locking relationship against counterpart surfaces (8a) of the two slider guides (8) and engage with their tongue (6) or their sword in the nozzle slot (3) which is left free by the two slider guides (8).

2. An applicator apparatus according to claim 1 **characterised in that** the two slider guides (8) on respective sides of the nozzle slot (3) have a sealing bar (8b) which projects slightly beyond the slider guides (8) and between which the tongues (6) or swords engage and with which they terminate flush outwardly.

3. An applicator apparatus according to one of claims 1 and 2 **characterised in that** fixed on the outside to the slider guides (8) and the nozzle body (7) are pressure bars (11) which stabilise the spacing of the counterpart surfaces (8a) of the slider guides (8) for the slider bars (5).

4. An applicator apparatus according to one of claims 1 to 3 **characterised in that** the two nozzle sliders (4) are displaceable steplessly independently of each other by a respective manually rotatable screwthreaded spindle (18) mounted rotatably in a holder (17) of the housing (1) and **in that** arrangement each slider (4) is coupled to the drive nut (21) carried on the screwthreaded spindle (18) by way of a transmission block (20) which is fixed at the end and which is held displaceably fixedly to a linear guide (19), wherein the transmission block (20) is formed from a guide block member (20b) which runs in the linear guide (19) with a lever (20a) fixed to the slider bar end, and a connecting portion (20c) which connects the guide block member (20b) to the nut (21).

5. An applicator apparatus according to one of claims 1 to 4 **characterised in that** the two nozzle sliders (4) are controlled independently of each other to the width (B) of the nozzle slot (3) and the position thereof relative to the workpiece (W) by edge sensors (30) co-operating with the edges (K) of the workpiece (W) passing through and/or travel detectors (31) pass the respective nozzle slot width (B) in the form of electrical signals (S) to a quantitative adhesive metering control.

6. An applicator apparatus according to claim 5 **characterised in that** the two edge sensors (30) each have a respective sensor member (32) co-operating with the workpiece edge (4) and are mechanically connected to a respective adjusting drive (3) which linearly displaces the nozzle slider (4).

7. An applicator apparatus according to claim 6 **characterised in that** the sensor member (32) of the edge sensor (30) by virtue of the workpiece edge (K) delivers an electrical signal (S) to the associated adjusting drive (33).

8. An applicator apparatus according to claim 5 **characterised in that** the travel detector (31) is mechanically coupled to the two edge sensors (30) and is longitudinally displaceable in itself in accordance with the nozzle slot width (B) set by the edge sensors (30) and **in that** case determines the absolute spacing of the nozzle sliders (4) relative to each other and passes same in the form of the electrical signal (S) to the quantitative adhesive metering control.

9. An applicator apparatus according to one of claims 5 to 8 **characterised in that** the edge sensors (30) are each mounted to a respective holder (34), each holder (34) is movably connected to the adjusting drive (33) and is rigidly connected to a nozzle slider (4) and the travel sensor (31) which is of variable length is fixed between the two holders (34) with its two longitudinal ends at connecting points (35) to the holders (34).

## Revendications

1. Applicateur pour adhésif thermofusible (HK), avec un boîtier (1) avec une alimentation en adhésif (2) et une fente d'injection (3) ajustable, dans un corps de buse (7) pour la sortie de l'adhésif, la fente d'injection (3) pouvant être ajustée à une largeur d'application (B) au moyen de deux glissières (4) linéairement ajustables l'une par rapport à l'autre, et les deux glissières (4) étant formées chacune par une bande de glissière (5) avec, à chacune des deux extrémités des bandes voisines l'une de l'autre, des langues plates (6), en saillie perpendiculairement à la direction longitudinale des bandes, ou des lames en forme de langues,
**caractérisé en ce que** les deux bandes de glissières (5) sont des prismes triangulaires et que la langue (6) ou la lame en forme de langue s'étend respectivement à partir de l'un des bords du triangle dans un plan passant par le bissectrice de la section et que le corps de buse (7) est formé par deux guides de glissières (8) en forme de barres profilées (8) y fixées, laissant libre la fente d'injection (3), et **en ce que** chacune des bandes de glissières (5) porte, avec sa surface triangulaire (5a), opposée à la lame (6) en forme de langue, contre une surface plane (7a) du corps de buse (7) présentant un canal de sortie d'adhésif (10), alimenté par l'extrémité, et, avec ses deux autres surfaces triangulaires planes (5b), contre les contre-surfaces (8a) des deux guides de glissières (8), et s'engage, avec sa langue (6) ou sa lame dans la fente d'injection (3) laissée libre par les deux guides de glissières (8).

2. Applicateur d'adhésif selon la revendication 1, **caractérisé en ce que** les deux guides de glissières (8) sont pourvus chacun, des deux côtés de la fente d'injection (3), d'une plaquette d'étanchéité (8b) qui fait légèrement saillie hors desdits guides de glissières (8), entre lesquelles s'engagent les langues (6) ou les lames, et auxquelles ceux-ci affleurent à l'extérieur.

3. Applicateur d'adhésif selon l'une des revendications 1 ou 2, **caractérisé en ce que**, à l'extérieur, sur les guides de glissières (8) et sur le corps de buse (7), sont fixées des plaquettes de pression (11) supplémentaires, stabilisant l'intervalle des contre-surfaces (8a) des guides de glissières (8) pour les barres de glissières (5).

4. Applicateur d'adhésif selon l'une des revendications 1 à 3, **caractérisé en ce que** les deux glissières (4) peuvent être ajustées en continu, indépendamment l'une de l'autre, chacune par une broche filetée (18) ajustable manuellement, montée en rotation dans un support (17) du boîtier (1), et que, ce faisant, chaque glissière (4) est couplée avec l'écrou de commande (21) de la broche filetée (18), par l'intermédiaire d'un bloc de transmission (20) déplaçable, fixé à l'extrémité et à un guidage linéaire, ledit bloc de transmission (20) étant formé par un levier (20a), un bloc de guidage de positionnement (20b), fixé à l'extrémité de la bande de glissière, et une pièce de connexion (20c) qui relie le bloc de guidage (20b) à l'écrou (21).

5. Applicateur d'adhésif selon l'une des revendications 1 à 4, **caractérisé en ce que** les deux glissières de buse (4), par des capteurs de bord (30), qui coopèrent avec les bords (K) de la pièce traitée (W), sont commandées indépendamment l'une de l'autre quant à la largeur (B) de la fente d'injection (3) et à leur position par rapport à la pièce traitée et / ou que des capteurs de déplacement (31) transmettent à une commande de dosage de la quantité d'adhésif chaque largeur de fente (B), sous la forme de signaux électriques (S).

6. Applicateur d'adhésif selon la revendication 5, **caractérisé en ce que** les deux détecteurs de bords (30) présentent chacun un palpeur (32) qui agit en relation avec le bord (K) de la pièce traitée et sont reliés, chacun, à un mécanisme de commande (33) qui assure le déplacement linéaire de la glissière de buse (4).

7. Applicateur d'adhésif selon la revendication 6, **caractérisé en ce que** le palpeur (32) du capteur de bord (30), en présence du bord (K) de la pièce traitée, lance un signal électrique (S) au mécanisme de commande (33) associé.

8. Applicateur d'adhésif selon la revendication 5, **caractérisé en ce que** le capteur de déplacement (31) est couplé mécaniquement avec les deux capteurs de bord (30) et est ajustable en soi, dans la direction longitudinale, conformément à la largeur (B) de la fente d'injection réglée par les capteurs de bord (30), et que, ce faisant, l'intervalle absolu entre les glissières de buse (4) est déterminé et transmis, en tant que signal électrique (S), à la commande de dosage de la quantité d'adhésif.

9. Applicateur d'adhésif selon l'une des revendications 5 à 8, **caractérisé en ce que** les capteurs de bord (30) sont montés, chacun, à un support (34), que chaque support (34) est relié, en déplacement, au mécanisme de commande (33), et, rigidement, à une glissière de buse (4), et **en ce que** le capteur de déplacement(31), dont la longueur peut être modifiée, est fixé entre les deux supports (34) avec ses deux extrémités longitudinales, dans des points de liaison (35) sur les supports (34).
